# EUROPÄISCHE PATENTSCHRIFT

(11) **EP 2 871 003 B1**
(45) Veröffentlichungstag und Bekanntmachung des Hinweises auf die Patenterteilung: **02.10.2019**
(21) Anmeldenummer: 14191175.0
(22) Anmeldetag: 30.10.2014
(51) Int. Cl.: B08B 3/02, B05B 3/06, B05B 7/24, B08B 5/02, B08B 5/04, B05B 15/00, B05B 3/02, B24C 1/00

(54) **Reinigungsgerät**
Cleaning device
Appareil de nettoyage

(30) Priorität: 08.11.2013 DE 202013105041 U
(43) Veröffentlichungstag der Anmeldung: 13.05.2015
(73) Patentinhaber: Bendel Werkzeuge GmbH & Co. KG, 29549 Bad Bevensen (DE)
(72) Erfinder: Bendel, Frank, 21400 Reinstorf/Holzen (DE)
(74) Vertreter: Knoop, Philipp

(56) Entgegenhaltungen:
- EP-A1- 1 306 136
- WO-A1-01/07719
- DE-A1- 3 338 197
- DE-B4-102005 054 246
- DE-U1-202009 013 337
- US-A- 2 571 575

## Beschreibung

Die Erfindung betrifft ein Reinigungsgerät für die Reinigung von Oberflächen, insbesondere textilen oder verwinkelten Oberflächen, in dem mindestens ein gasförmiges, unter Druck stehendes Druckmedium und mindestens ein reinigungsaktives Reinigungsmedium zur Verwirbelung in einer Düsenbaugruppe des Reinigungsgerätes mittels einer rotierenden Düsenanordnung vorgesehen sind.

Ein solches Reinigungsgerät ist beispielsweise aus der DE 20 2009 013 337 U1 bekannt. Bei dem bekannten Reinigungsgerät tritt Druckluft in die Düsenbaugruppe ein, durchläuft diese und tritt an einer Düsenöffnung wieder aus. Die Düsenöffnung befindet sich am Ende eines starren gebogenen Röhrchens, welches mittels Kugellagern um eine Drehachse drehbar gelagert ist. Das Ende des Röhrchens ist exzentrisch zur Drehachse angeordnet und so gebogen, dass beim Austritt der Druckluft eine tangentiale Kraftkomponente entsteht, die das drehbare Röhrchen in Rotation versetzt. Das bekannte Reinigungsgerät verfügt über einen Behälter für Reinigungsflüssigkeit, die durch einen flexiblen Schlauch aus dem Reinigungsbehälter in die Düsenbaugruppe gelangt. Der flexible Schlauch erstreckt sich dabei bis zum Austrittsende des starren, drehbar gelagerten Röhrchens, wo auch die Druckluft austritt. Die Druckluft reißt Flüssigkeitströpfchen aus dem flexiblen Schlauch mit und vernebelt diese. Gleichzeitig wird der Nebel durch die Drehbewegung des drehbaren Röhrchens in Drehung versetzt. Das so verwirbelte und in Drehung versetzte Gemisch aus Luft und Reinigungsflüssigkeit verlässt das die Düsenbaugruppe umgebende Trichterbauteil durch dessen offene Seite, um weiter auf die zu reinigende Oberfläche zu treffen.

WO01/07719 A1 und US2571575 A1 offenbaren Reinigungsgeräte mit Dampf als Druckmittel mit einer stationären Reinigungsdüse Aufgabe der Erfindung ist es, ein Reinigungsgerät der eingangs genannten Art in seiner Reinigungswirkung und bezüglich der Zeitdauer des Reinigungsvorgangs zu verbessern.

Die erfindungsgemäße Lösung besteht darin, dass das Druckmedium Dampf ist.

Aufgrund seiner Wärme, die insbesondere bei der Kondensation des Dampfes frei wird, wird die zu reinigende Oberfläche erhitzt, wodurch sich Schmutzteilchen leichter lösen. Dies kann den Reinigungsvorgang verkürzen und den Verbrauch von Reinigungsmedium verringern. In den meisten Fällen wird ein besonderes Reinigungsmedium nicht einmal mehr erforderlich sein, denn schon die Anwendung von Dampf genügt in vielen Fällen bereits zum Lösen der Schmutzteilchen. Im letztgenannten Fall kann die Zufuhr von Reinigungsflüssigkeit in das Reinigungsgerät abgesperrt werden.

In einer bevorzugten Ausführungsform der Erfindung ist das Druckmedium sowohl Dampf als auch Druckluft zur alternativen Anwendung. Nach der eigentlichen Reinigung durch Dampf kann dieser abgesperrt und das Druckluftventil geöffnet werden. Die Druckluft dient dann zur Trocknung der gereinigten Oberfläche, was ganz besonders effektiv ist, weil ja die Oberfläche durch die vorherige Dampfanwendung erhitzt ist und die hierdurch aufsteigende Feuchtigkeit durch die Druckluft besonders effektiv weggeblasen werden kann.

Statt der Verwendung der Druckluft zum Trocknen der gereinigten Oberfläche hat die erfindungsgemäße Maßnahme noch den Vorteil, dass man das Reinigungsgerät mit Druckluft als Druckmedium und eine Reinigungsflüssigkeit als Reinigungsmedium auf herkömmliche Art gemäß dem Stand der Technik betreiben kann.

Die Erfindung wird noch verbessert, wenn das Reinigungsgerät eine Absaugvorrichtung zum Absaugen von Reinigungsmedien oder Wasser von der zu reinigenden Oberfläche aufweist. In einer bevorzugten Ausführungsform besteht die Absaugvorrichtung aus einem Nass-/Trockensauger, dessen Saugdüse mit einem die Düsenbaugruppe umschließenden Trichterbauteil verbunden ist. Dabei kann das Absaugen gleichzeitig mit dem Sprühvorgang stattfinden. Das Absaugen hat weiterhin den Vorteil, dass die im flüssigen Zustand abgesaugten Reinigungsmedien oder beispielsweise durch Kondensation von Wasserdampf entstandenes Wasser effektiver erfolgen kann, als die Trocknung mittels Pressluft. Letztere kann aber in Ergänzung zum Abtrocknen der letzten Feuchtigkeit dienen, die nicht abgesaugt werden konnte.

Für besondere Verunreinigungen kann es zweckmäßig sein, wenn das Reinigungsmedium Trockeneis ist. Das Trockeneis kühlt die zu reinigenden Schmutzteilchen stark ab, sodass sich diese von der zu reinigenden Oberfläche zumindest teilweise lösen. Durch die weitere mechanische Einwirkung werden die Schmutzteilchen dann vollständig abgelöst und weggeblasen oder durch eine etwa vorhandene Absaugvorrichtung abgesaugt.

In einer vorteilhaften Weiterbildung der Erfindung weist das Reinigungsgerät zusätzlich eine Pulsationsvorrichtung auf, die mittels eines Schalters zuschaltbar ist, um eine Pulsation des aus dem Düsenröhrchen austretenden Druckmediums zu bewirken. Somit pulsiert der austretende Dampf oder die Pressluft, wodurch hartnäckiger Schmutz noch besser gelöst wird.

Ein Ausführungsbeispiel der Erfindung wird nachfolgend anhand der Zeichnung näher erläutert.

Die einzige Figur zeigt:
- Figur 1:: ein erfindungsgemäßes Reinigungsgerät in teilweise geschnittener Darstellung.

Das dargestellte Reinigungsgerät ist als Reinigungspistole mit einem Pistolengriff 12 ausgeführt, an dessen unterem Ende ein Anschluss 11 für eine nicht gezeigte Dampfleitung zur Zuleitung von Dampf angeordnet ist. Ein im Pistolengriff verborgenes Ventil verschließt die Dampfzuleitung. Mittels eines Betätigungshebels 13 kann die Dampfzuleitung geöffnet werden. Der Dampf fließt dann durch ein rohrförmiges Verbindungsbauteil 14 zu einer mit dem Verbindungsbauteil 14 verbundenen Düsenbaugruppe 10, die aus einem starren Röhrchen 31, einer mittels zweier Kugellager 35 auf dem starren Röhrchen 31 drehbar gelagerten Drehhülse 32 und einem mit der Drehhülse 32 drehfest verbundenen Düsenröhrchen 34 besteht.

Alternativ kann statt der Drehhülse 32 auch ein Hülsenbauteil drehfest mit dem starren Röhrchen 31 verbunden sein. In diesem Fall würde das rotierende Düsenröhrchen 34 mittels Kugellagern 35 im Inneren des Hülsenbauteils drehbar gelagert.

Alternativ kann statt zweier Kugellager 35 auch ein einziges Lager beispielsweise ein in Richtung der Drehachse ausgedehntes Gleitlager oder Rollenlager vorgesehen sein.

Ein Flüssigkeitsbehälter 21 ist über ein Absperrventil 23 mit einer Abzweigung des Verbindungsbauteils 14 verbunden. Eine flexible Flüssigkeitsleitung 24 ragt in den Flüssigkeitsbehälter 21 hinein, um dort Flüssigkeit anzusaugen, die über das geöffnete Absperrventil 23 zu einem flexiblen Schlauch 15 gelangt, der innerhalb des Verbindungsbauteils 14 in Richtung Düsenbaugruppe und dort durch das starre Röhrchen 31, die Drehhülse 32 und das Düsenröhrchen 34 hindurch bis zum offenen Ende des Düsenröhrchens 34 verläuft. Wenn das Absperrventil geöffnet ist und der Betätigungshebel 13 betätigt wird, fließt die Pressluft durch die Düsenbaugruppe 10 bis zum Ende des Düsenröhrchens 34 und tritt dort aus. Dabei reißt sie Flüssigkeit aus dem ebenfalls am Ende des Düsenröhrchens 34 endenden flexiblen Schlauchs 15 heraus und vernebelt diese. Gleichzeitig dreht sich das Düsenröhrchen 34 entsprechend dem Drehpfeil 30 um die durch die Kugellager 35 definierte Drehachse. Dabei wird der entstandene Nebel 25 aus Pressluft und Reinigungsflüssigkeit in Drehung versetzt, bevor er die zu reinigende Oberfläche trifft. Um die Düsenbaugruppe 10 herum ist ein Mantelbauteil 16 angeordnet, aus dessen offener Seite der rotierende Nebel 25 austritt.

Am Pistolengriff 12 ist neben dem Dampfanschluss 11 ein Pressluftanschluss 17 vorgesehen, der mit einer nicht gezeigten Pressluftleitung verbunden ist. Mittels eines Umschalters 18 kann von der Zufuhr von Dampf über den Dampfanschluss 11 auf die Zufuhr von Pressluft über den Pressluftanschluss 17 umgeschaltet werden. So kann man beispielsweise mittels Dampf die Oberfläche erst reinigen und dann mittels Pressluft trocknen.

Zur Unterstützung der Trocknung nach dem Reinigungsvorgang ist das erfindungsgemäße Reinigungsgerät mit einer Absaugvorrichtung 40 versehen, die in der Figur 1 nur schematisch dargestellt ist. Bei der Absaugvorrichtung handelt es sich um einen bekannten Nass-/Trockensauger, der über einen Saugschlauch 41 mit einer Saugdüse 42 verbunden ist, die wiederum mit dem die Düsenbaugruppe 10 umschließenden Mantelbauteil 16 verbunden ist. Über die Saugdüse 32 können so Flüssigkeiten oder Flüssigkeitsnebel von der gereinigten Oberfläche abgesaugt werden. Hierfür wird vorzugsweise das offene Ende des Mantelbauteils 16 auf die abzusaugende Oberfläche aufgesetzt.

Im Pistolengriff 12 ist außerdem eine mittels eines Schalters 51 betätigbare Pulsationsvorrichtung 50 untergebracht. Bei eingeschalteter Pulsationsvorrichtung 50 unterbricht diese den Dampffluss beziehungsweise den Pressluftfluss periodisch, so dass das am offenen Ende des Düsenröhrchens 34 austretende Druckmedium pulsiert.

### BEZUGSZEICHENLISTE

- 10: Düsenbaugruppe
- 11: Dampfanschluss
- 12: Pistolengriff
- 13: Betätigungshebel
- 14: Verbindungsbauteil
- 15: flexibler Schlauch
- 16: Mantelbauteil
- 17: Pressluftanschluss
- 18: Umschalter
- 21: Flüssigkeitsbehälter
- 23: Absperrventil
- 24: Flüssigkeitsleitung
- 25: Nebel
- 30: Drehpfeil
- 31: starres Röhrchen
- 32: Drehhülse
- 34: Düsenröhrchen
- 35: Kugellager
- 40: Absaugvorrichtung
- 41: Saugschlauch
- 42: Saugdüse
- 50: Pulsationsvorrichtung
- 51: Schalter

## Patentansprüche

1. Reinigungsgerät für die Reinigung von Oberflächen, insbesondere textilen oder verwinkelten Oberflächen, in dem mindestens ein gasförmiges, unter Druck stehendes Druckmedium und mindestens ein reinigungsaktives Reinigungsmedium zur Verwirbelung in einer Düsenbaugruppe (10) des Reinigungsgerätes mittels einer rotierenden Düsenanordnung (32, 34, 35) vorgesehen sind, **dadurch gekennzeichnet, dass** das Druckmedium Dampf ist.

2. Reinigungsgerät nach Anspruch 1, **dadurch gekennzeichnet, dass** das Druckmedium sowohl Dampf als auch Druckluft zur alternativen Anwendung ist.

3. Reinigungsgerät nach einem der vorhergehenden Ansprüche, **dadurch gekennzeichnet, dass** es eine Absaugvorrichtung (40, 41, 42) zum Absaugen von Reinigungsmedien oder Wasser von der zu reinigenden Oberfläche aufweist.

4. Reinigungsgerät nach Anspruch 3, **dadurch gekennzeichnet, dass** die Absaugvorrichtung (40) aus einem Nass-/Trockensauger besteht, dessen Saugdüse (42) mit einem die Düsenbaugruppe (10) umschließenden Mantelbauteil (16) verbunden ist.

5. Reinigungsaerät nach einem der vorhergehenden Ansprüche, **dadurch gekennzeichnet, dass** das Reinigungsmedium Trockeneis ist.

6. Reinigungsgerät nach einem der vorhergehenden Ansprüche, **dadurch gekennzeichnet, dass** es eine Pulsationsvorrichtung (50) aufweist, die mittels eines Schalters (51) zuschaltbar ist, um eine Pulsation des aus dem Düsenröhrchens (34) austretenden Druckmediums zu bewirken.

## Claims

1. Cleaning device for cleaning surfaces, in particular textile or angular surfaces, in which at least one gaseous, pressurised pressure medium and at least one active cleaning medium are provided for vortexing in a nozzle assembly (10) of the cleaning device by means of a rotating nozzle arrangement (32, 34, 35), **characterised in that** the pressure medium is steam.

2. Cleaning device according to claim 1, **characterised in that** the pressure medium is both steam and also compressed air for alternative application.

3. Cleaning device according to any of the preceding claims, **characterised in that** it has a suction device (40, 41, 42) for drawing off cleaning media or water from the surface to be cleaned.

4. Cleaning device according to claim 3, **characterised in that** the suction device (40) consists of a wet/dry suction cleaner, of which the suction nozzle (42) is connected to a shell component (16) surrounding the nozzle assembly (10).

5. Cleaning device according to any of the preceding claims, **characterised in that** the cleaning medium is dry ice.

6. Cleaning device according to any of the preceding claims, **characterised in that** it has a pulsation device (50), which can be activated by means of a switch (51), in order to produce a pulsation of the pressure medium exiting from the nozzle tube (34).

## Revendications

1. Appareil de nettoyage pour le nettoyage de surfaces, en particulier de textiles ou de surfaces sinueuses, dans lequel au moins un moyen sous pression sous forme gazeuse et au moins un moyen de nettoyage actif détergent sont prévus pour tourbillonner dans un ensemble de tuyères (10) de l'appareil de nettoyage au moyen d'un ensemble de tuyères (32, 34, 35) rotatif, **caractérisé en ce que** le moyen sous pression est de la vapeur.

2. Appareil de nettoyage selon la revendication 1, **caractérisé en ce que** le moyen sous pression est aussi bien de la vapeur que de l'air comprimé aux fins d'une application alternative.

3. Appareil de nettoyage selon l'une quelconque des revendications précédentes, **caractérisé en ce qu'**il présente un dispositif d'évacuation par aspiration (40, 41, 42) servant à évacuer par aspiration des moyens de nettoyage ou de l'eau de la surface à nettoyer.

4. Appareil de nettoyage selon la revendication 3, **caractérisé en ce que** le dispositif d'évacuation par aspiration (40) est constitué d'un aspirateur par voie humide/à sec, dont la tuyère d'aspiration (42) est reliée à un composant formant enveloppe (16) entourant l'ensemble de tuyères (10).

5. Appareil de nettoyage selon l'une quelconque des revendications précédentes, **caractérisé en ce que** le moyen de nettoyage est de la neige carbonique.

6. Appareil de nettoyage selon l'une quelconque des revendications précédentes, **caractérisé en ce qu'**il présente un dispositif de pulsation (50), qui peut être activé au moyen d'un commutateur (51) pour entraîner une pulsation du moyen sous pression sortant du tube gicleur (34).
